# EUROPÄISCHE PATENTSCHRIFT

(11) **EP 0 309 832 B1**
(45) Veröffentlichungstag und Bekanntmachung des Hinweises auf die Patenterteilung: **26.02.1992**
(21) Anmeldenummer: 88115223.5
(22) Anmeldetag: 16.09.1988
(51) Int. Cl.: F21V 11/02, F21V 13/10

(54) **Spiegelleuchte**
Lighting fixture
Appareil d'éclairage

(30) Priorität: 28.09.1987 DE 3732610
(43) Veröffentlichungstag der Anmeldung: 05.04.1989
(73) Patentinhaber: SIEMENS AKTIENGESELLSCHAFT, 80333 München (DE)
(72) Erfinder: Roll, Karl-Fritz, Dipl.-Ing., D-8224 Chieming (DE)

(56) Entgegenhaltungen:
- EP-A- 0 061 526
- EP-A- 0 122 972
- DE-A- 3 215 026
- DE-U- 8 702 921
- FR-A- 2 542 848
- GB-A- 814 354

## Beschreibung

Die Erfindung bezieht sich auf eine Spiegelleuchte für eine stabförmige Lampe, insbesondere Leuchtstoffröhre, mit parallel zur Lampe auf beiden Seiten verlaufenden Längsspiegeln und quer dazu unterhalb der Lampe angeordneten, mit dem Fuß ihres doppelparabol förmigen Querschnitts gegen die Lampe ausgerichteten Rasterlamellen, bei der die Rasterlamellen auf der Fußseite ihres Querschnitts über ihre Länge hinweg eine hutförmige Abdeckung mit reflektierenden Oberflächen aufweisen und hierbei die Schnittlinie der Abdeckung mit einer senkrecht zur Lampenlängsachse verlaufenden Ebene eine zur Lampenlängsachse symmetrische konkave Krümmung aufweist.

Eine Spiegelleuchte dieser Art ist beispielsweise durch die Literaturstelle DE 31 12 210 C2 bekannt. Die hutförmige Abdeckung besteht hier aus einem verspiegelten Spritzteil, das fußseitig auf die Rasterlamelle aufgesetzt ist und in Erstreckung der Rasterlamelle, ausgehend von einem mittleren Bereich, zum Lamellenrand hin an Höhe zunimmt. Mit einer solchen hutförmigen Abdeckung lassen sich zwar unterwünschte Reflexionen an dieser Abdeckung mit Sicherheit vermeiden, doch ist der hierfür erforderliche Aufwand erheblich.

Beispielsweise durch die Literaturstelle GB-A-814,354 sind spiegelnde Abdeckungen von Rasterlamellen bekannt, die ebenfalls fußseitig auf die Rasterlamellen aufgesetzt werden und in ihrem Querschnitt eben, dreieckförmig oder bogenförmig gewölbt sein können. Bei Spiegelleuchten, für die bei Austrahlungswinkeln γ ≧ 50° eine Leuchtdichte ≦ 200cd/m² sogenannte "BAP-Bedingung", gefordert wird, läßt sich diese Forderung nicht in jedem Fall mit Sicherheit gewährleisten. Die fußseitige reflektierende Abdeckung der Rasterlamellen kann in diesem Fall nicht verhindern, daß das Bild der Lampe durch Mehrfachreflexion unter einem Winkel von γ > 50° aus der Leuchte austritt, d.h. die Lampe aufblitzen läßt. Besonders kritisch sind in diesem Zusammenhang in Erstreckung der Rasterlamellen Abdeckungsabschnitte im Randbereich der Rasterlamellen, während im mittleren Bereich auch bei ebener Abdeckung die Anforderungen oft noch erfüllt sind.

Um diese Randbereiche zu entschärfen, ist es daher, wie das bei der Spiegelleuchte nach der erstgenannten Literaturstelle der Fall ist, erforderlich, die fußsseitige spiegelnde Abdeckung in den erwähnten Randbereichen der Rasterlamelle über deren Fußhöhe hinaus anzuheben.

Der Erfindung liegt die Aufgabe zugrunde, für eine Spiegelleuchte der einleitend beschriebenen Art eine weitere Lösung für eine Rasterlamelle mit einer reflektierenden hutförmigen Abdeckung anzugeben, die bei möglichst geringen der durch die Rasterlamellen verursachten Lichtverluste unter anderem auch die an Büroarbeitsplatzleuchten zu stellende Leuchtdichteverteilung erfüllt, insbesondere die hier bei einem Ausstrahlungswinkel γ ≧ 50° zu fordernde Abschirmung nicht zerstört.

Diese Aufgabe wird gemäß der Erfindung durch die im Patentanspruch 1 angegebenen Merkmale gelöst.

Der Erfindung liegt die Erkenntnis zugrunde, daß die zur Vermeidung unerwünschter Reflexionen in Erstreckung einer Rasterlamelle zum Rand hin ansteigende gekrümmte Kontur der hutförmigen Abdeckung nicht kontinuierlich gestaltet sein muß sondern auch dadurch angenähert werden kann, daß ausgehend von einem flachen Mittelstück dieses flache Mittelstück auf beiden Seiten durch einen pyramidförmigen, sich jeweils bis zum Lamellenrand erstreckenden Hut mit jeweils flachen Seitenflächen zur gewünschten hutförmigen Abdeckung ergänzt wird.

Durch diese Formgebung wird in außerordentlich vorteilhafter Weise erreicht, daß die Rasterlamelle einschließlich dieser so gestalteten hutförmigen Abdeckung auf einfache und kostensparende Weise aus einem Blechteil formbar ist, also auf einen speziellen fußseitigen Aufsatz in Form eines verspiegelten Spritzteils verzichtet werden kann.

Zweckmäßige Ausgestaltungen des Gegenstandes nach dem Patentanspruch 1 sind in den weiteren Patentansprüchen 2 und 3 angegeben.

In der Zeichnung bedeuten die der näheren Erläuterung der Erfindung dienenden Figuren
- Fig. 1: die Darstellung einer Spiegelleuchte mit Rasterlamellen, die fußseitig eine reflektierende ebene Abdeckung aufweisen,
- Fig. 2: die modifizierte Spiegelleuchte nach Fig. 1 mit einer eine hutförmigen Abdeckung aufweisenden, aus einem Blechteil hergestellten Rasterlamellen,
- Fig. 3: eine erste Ausführungsform eines Blechteils für die Formung einer Rasterlamelle einschließlich hutförmiger Abdeckung,
- Fig. 4: die aus dem Blechteil nach Fig. 3 geformte Rasterlamelle mit hutförmiger Abdeckung in perspektivischer Darstellung,
- Fig. 5: die aus einer Variante des Blechteils nach Fig. 3 geformte Rasterlamelle mit hutförmiger Abdeckung in perspektivischer Darstellung,
- Fig. 6: eine zweite Ausführungsform eines Blechteils für die Formung einer Rasterlamelle einschließlich hutförmiger Abdeckung,
- Fig. 7: eine aus einem Blechteil nach Fig. 6 geformte Rasterlamelle einschließlich hutförmiger Abdeckung in perspektivischer Darstellung.

Die Spiegelleuchte SL nach Fig. 1 zeigt zwei Längsspiegel LS mit parabolischer Kontur, zwischen denen in symmetrischer Anordnung in der oberen Hälfte die stabförmige Lampe L, beispielsweise eine Leuchtstoffröhre, angeordnet ist. Oberhalb der Lampe L ist ein ebener Dachspiegel DS vorgesehen, welcher z.B. auch die Leuchtengehäuseinnenseite sein kann. Quer zu den Längsspiegeln LS und an ihren Enden hierin verankert sind Rasterlamellen RL angeordnet, die einen doppelparabolförmigen keilartigen Querschnitt aufweisen und fußseitig gegen die Lampe ausgerichtet sind. Die Rasterlamellen RL sind fußseitig mit einer ebenen reflektierenden Abdeckung A versehen, die beispielsweise aus dem fußseitig in die Horizontale abgebogenen Rand der Lamellenwände LW verwirklicht sein kann.

Die Abmessungen der Spiegelleuchte SL sind so gewählt, daß die den unteren Rand eines Längsspiegels LS gerade berührende Tangente T an die Lampe L einen Abschirmwinkel α = 40° aufweist. Auf diese Weise wird sichergestellt, daß ein direktes Bild der Lampe L in einem Ausstrahlungswinkel γ > 50° nicht mehr wahrgenommen werden kann. Der Bereich γ > 50° stellt bei entsprechend ausgelegter Kontur des Längsspiegels LS und der Rasterlamellen RL somit den Abschirmbereich der Leuchte dar, in dem, sofern hier die BAP-Bedingung erfüllt werden soll, die Leuchtdichte ≦ 200 cd/m² beträgt.

In der Darstellung der Leuchte nach Fig. 1 ist ein kritischer Lichtstrahl O eingetragen, der verdeutlicht, daß die fußseitige ebene Abdeckung A der Rasterlamellen RL außerhalb des Mittenbereichs dazu führen kann, daß das Bild der an der fußseitigen ebenen Abdeckung der Rasterlamellen RL reflektierte Bild der Lampe L über eine Mehrfachreflexion in Verbindung mit den Längsspiegeln LS unter einem Winkel γ > 50° aus der Lichtöffnung der Leuchte SL austreten kann. Hierdurch wird die gewünschte Abschirmung im Bereich γ > 50° zerstört.

Das Fig. 1 entsprechende Bild der Leuchte SL nach Fig. 2 verwendet nun anstelle der fußseitigen ebenen Abdeckung der Rasterlamellen RL eine hutförmige Abdeckung A in Form eines flachen Mittelteils MS, an das sich auf beiden Seiten ein vierseitiger, zum jeweils nahen Längsspiegel LS hin offener pyramidförmiger Hut H anschließt. Die in Fig. 2 dargestellte Schnittlinie der Kontur dieser hutförmigen Abdeckung mit einer Ebene senkrecht zur Lampenachse stellt eine Annäherung an eine konkave Krümmung in Form einer Parabel dar, die hierbei durch den Anstellwinkel ε der auf gegenüberliegenden Seiten das plane Mittelstück MS fortsetztenden Oberseiten H1 der Hüte H bestimmt ist. Die Schrägseiten H2 und H3 der pyramidförmigen Hüte H, von denen lediglich die Schrägseite H2 in Fig. 2 sichtbar ist, begünstigen ebenfalls die Abstrahlung des an ihnen reflektierten Lichts über wenige Reflexionen aus der Leuchte heraus, ohne daß die Abschirmung der Leuchte in den kritischen Ebenen (C0-C180 und C90-C270) wesentlich beeinträchtigt wird.

In Fig. 2 sind fünf Lichtstrahlen 1, 2, 3, 4 und 5 eingezeichnet, die diesen Sachverhalt verdeutlichen und keiner näheren Erläuterung bedürfen.

Wie schon darauf hingewiesen worden ist, gestattet die spezielle Gestaltung der fußseitigen Abdeckung der Rasterlamellen RL aus flachem Mittelstück MS und pyramidförmigen Hüten H, wie sie in Fig. 2 dargestellt ist, in außerordentlich vorteilhafter Weise die Formung der Rasterlamellen RL einschließlich der hutförmigen Abdeckung aus jeweils einem einzigen Blechteil.

Eine erste Ausführung für ein solches Blechteil BT1 zeigt Fig. 3. Es hat eine zu der die Spitze des doppelparabolförmigen Querschnitts der Rasterlamelle RL bildenden Kantenlinie KL symmetrische Gestalt und weist an den freien Enden der beiden Lamellenwände LW jeweils drei Blechabschnitte auf, von denen aus dem mittleren Blechabschnitt das flache Mittelstück MS und jeweils aus zwei einander gegenüberliegenden randseitigen Blechabschnitten die Hüte H mit der Oberseite H1 und den Schrägseiten H2 und H3 geformt werden.

Die aus dem Blechteil BT1 nach Fig. 3 geformte Rasterlamelle RL einschließlich ihrer hutseitigen Abdeckung, die in Fig. 4 perspektivisch dargestellt ist, läßt erkennen, daß der parallel zur Kantenlinie KL verlaufende Stoß in der hutseitigen Abdeckung zu einem schmalen Spalt SP erweitert ist. Dieser Spalt SP ermöglicht es den Lamellenwänden LW bei der federnden Verankerung der Enden der Rasterlamellen RL in entsprechend gestalteten Schlitzen in den Längsspiegeln LS nach Fig. 2 an ihren fußseitigen Enden so weit elastisch aufeinander zu bewegt werden können, daß ihre randseitige Verankerung in den erwähnten Schlitzen der Längsspiegel LS leicht und ohne die Gefahr einer Verformung durchgeführt werden kann.

Der schmale Spalt SP bedingt eine geringfügige Vergrößerung der an sich unerwünschten durch die Rasterlamellen RL bedingten Lichtverluste.

Der Spalt läßt sich vermeiden, wenn sich die das Mittelstück MS bildenden beiden Blechabschnitte einerseits und die die Oberseite H1 bildenden Blechabschnitte andererseits an der Stoßstelle geringfügig überlappen. Wie Fig. 3 zeigt, kann dies z.B. dadurch herbeigeführt werden, daß auf einer Seite die drei an eine Lamellenwand LW angrenzenden Blechabschnitte mit einer strichpunktiert angegebenen Verlängerung VL versehen werden. Selbstverständlich kann diese Verlängerung VL auch auf die drei Blechabschnitte auf beiden einander gegenüberliegenden Seiten des Blechteils BT1 verteilt sein, so daß dessen Kontur wiederum zur Kantenlinie KL symmetrisch ist.

Die aus dem Blechteil BT1 mit der erwünschten Verlängerung VL nach Fig. 3 geformte Rasterlamelle RL ist in Fig. 5 perspektivisch dargestellt. Der parallel zur Kantenlinie KL verlaufende überlappende Stoß ist hierbei mit ÜS angegeben.

Der Spalt läßt sich ebenfalls vermeiden, wenn die Kontur des zur Rasterlamelle RL mit hutförmiger Abdeckung zu formenden Blechteils, wie das das Blechteil BT2 nach Fig. 6 zeigt, symmetrisch zur Mittellinie ML ist, die senkrecht zu der die Spitze des doppelparabolförmigen Querschnitts bildenden Kantenlinie KL ausgerichtet ist. Hierbei sind, bezogen auf die das Blechteil BT2 in zwei Hälften HE1 und HE2 unterteilenden Kantenlinie KL die für die Ausformung der beiden pyramidförmigen Hüte H vorgesehenen Blechabschnitte der einen Hälfte HE2 zugeordnet, während der für das Mittelstück MS der Abdeckung vorgesehene Blechabschnitt der anderen Hälfte HE1 zugeordnet ist.

Wie die in Fig. 7 aus einem solchen Blechteil BT2 nach Fig. 6 geformte Rasterlamelle RL in perspektivischer Sicht zeigt, ist hier der Stoß zwischen dem freien Ende des flachen Mittelstücks MS und der hinteren Lamellenwand LW einerseits sowie der Schrägseiten H2 der pyramidförmigen Hüte H und der vorderen Lamellenwand LW andererseits in den Übergang mit den Lamellenwänden LW verschoben. Dieser Stoß bedingt keine Lichtverluste. Außerdem ist es bei dieser Ausführungsform möglich, daß die beiden Lamellenwände LW praktisch über die gesamte Fußbreite des doppelparabolförmigen Querschnitts gegeneinander federn können.

Spiegelleuchten der beschriebenen Art können als Deckenan- und Einbauleuchten sowie als Pendelleuchten in Büroräumen zum Einsatz kommen, wo, beispielsweise im Hinblick auf Bildschirmarbeitsplätze, besondere Anforderungen an die Lichtverteilung gestellt werden müssen.

## Patentansprüche

1. Spiegelleuchte für eine stabförmige Lampe (L), insbesondere Leuchtstoffröhre, mit parallel zur Lampe auf beiden Seiten verlaufenden Längsspiegeln (L5) und quer dazu unterhalb der Lampe (L) angeordneten, mit dem Fuß ihres doppelparabolförmigen Querschnitts gegen die Lampe ausgerichteten Rasterlamellen (RL), bei der die Rasterlamellen auf der Fußseite ihres Querschnitts über ihre Länge hinweg eine hutförmige Abdeckung (A) mit reflektierenden Oberflächen aufweisen und hierbei die Schnittlinie der Abdeckung mit einer senkrecht zur Lampenlängsachse verlaufenden Ebene eine zur Lampenlängsachse symmetrische konkave Krümmung aufweist,
**dadurch gekennzeichnet,** daß
zur einfachen Herstellung der Rasterlamellen (RL) einschließlich ihrer hutförmigen Abdeckung aus jeweils einem formbaren Blechteil (BT1, BT2) die konkave Krümmung der Schnittlinie der hutförmigen Abdeckung durch ein flaches Mittelstück (MS) angenähert ist, das auf beiden Seiten in einen vierseitigen, zum jeweils nahen Längsspiegel (LS) hin offenen pyramidförmigen Hut (H) übergeht und daß der Anstellwinkel (ε) der auf gegenüberliegenden Seiten das flache Mittelstück fortsetzenden schrägen Oberseiten (H1) der pyramidförmigen Hüte für eine Annäherung des Verlaufes der hieraus resultierenden Flächenschnittlinie an eine Parabel bemessen ist.

2. Spiegelleuchte nach Anspruch 1,
**dadurch gekennzeichnet**, daß
das Blechteil (BT1), aus dem die Rasterlamelle (RL) mit hutförmiger Abdeckung formbar ist, zwei gleiche, die Lamellenwände (LW) darstellende Blechabschnitte mit einer gemeinsamen Kantenlinie (KL) aufweist, an die sich auf den ihrer gemeinsamen Kantenlinie gegenüberliegenden Seiten weitere Blechabschnitte anschließen, die gemeinsam der Formung des Mittelstücks (MS) und der an das Mittelteil auf beiden Seiten angrenzenden Hüte (H), jeweils bestehend aus der Oberseite (H1) und der beiden Seitlich gelegenen Schrägseiten (H2,H3), dienen.

3. Spiegelleuchte nach Anspruch 1 und 2,
**dadurch gekennzeichnet**, daß
der bei der Anformung des Blechteils (BT1) vorhandene Stoß in der hutförmigen Abdeckung in Erstreckung der Rasterlamelle (RL) als schmaler Spalt (SP) gestaltet ist, dessen Breite für einen der federnden Verankerung der Rasterlamelle in den Längsspiegeln (LS) dienenden, ausreichenden fußseitigen Druckfederweg der Lamellenwände (LW) bemessen ist.

4. Spiegelleuchte nach Anspruch 1 und 2,
**dadurch gekennzeichnet**, daß
der bei der Ausformung des Blechteils (BT1) vorhandene Stoß in der hutförmigen Abdeckung in Erstreckung der Rasterlamelle (RL) als überlappender Stoß (ÜS) gestaltet ist.

5. Spiegelleuchte nach einem der vorhergehenden Ansprüche,
**dadurch gekennzeichnet**, daß
die Kontur des Blechteils (BT1), aus dem die Rasterlamelle (RL) mit hutförmiger Abdeckung formbar ist, symmetrisch zu der die Spitze des doppelparabolförmigen Querschnitts der Rasterlamelle bildenden Kantenlinie (KL) ist.

6. Spiegelleuchte nach Anspruch 1 und 2,
**dadurch gekennzeichnet**, daß
sich beim Blechteil (BT2) von den an die Lamellenwände (LW) auf den ihrer gemeinsamen Kantenlinie (KL) gegenüberliegenden Seiten anschließenden weiteren Blechabschnitten der das Mittelstück (MS) darstellende Blechabschnitt an die eine Lamellenwand angrenzt und die die Hüte (H) abgebenden Blechteile, nämlich jeweils eine Oberseite (H1) und zwei Schrägseiten (H2,H3), an die andere Lamellenwand angrenzen.

## Claims

1. Mirror lighting unit for a rod-shaped lamp (L), especially a fluorescent tube, having longitudinal mirrors (LS) extending on both sides parallel to the lamp, and louvre vanes (RL) arranged transversely thereto underneath the lamp (L) and adjusted relative to the lamp with the base of their double-parabola-shaped cross-section, wherein all along their length the louvre vanes have a hood-shaped cover (A) with reflecting surfaces on the base side of their cross-section, and with the line of intersection of the cover with a plane extending perpendicular to the longitudinal axis of the lamp having a concave curvature symmetrical in relation to the longitudinal axis of the lamp, characterised in that for simple manufacture of the louvre vanes (RL) including their hood-shaped cover, from in each case one sheet metal part (BT1, BT2) capable of being shaped, the concave curvature of the line of intersection of the hood-shaped cover is approximated with a flat central part (MS) which merges on both sides into a four-sided pyramid-shaped hood (H) open towards the respectively adjacent longitudinal mirror (LS) and in that the angle of pitch (ε) of the slant upper sides (H1) of the pyramid-shaped hoods, which continue the flat central part on opposite sides, is dimensioned so as to approximate the course of the resultant surface line of interaction to a parabola.

2. Mirror lighting unit according to Claim 1, characterised in that the sheet metal part (BT1), from which the louvre vane (RL) can be formed together with the hood-shaped cover, has two identical sheet metal sections with a common ridge (KL) which represent the vane walls (LW), to which sheet metal sections adjoin on the sides opposite their common ridge further sheet metal sections which serve jointly to shape the central part (MS) and the hoods (H) bordering on the central part on both sides and consisting in each case of the upper side (H1) and the two laterally arranged slant sides (H2, H3).

3. Mirror lighting unit according to Claims 1 and 2, characterised in that the joint produced when the sheet metal part (BT1) is shaped and present in the hood-shaped cover along the louvre vane (RL) takes the form of a narrow groove (SP), the width of which is dimensioned so as to provide an adequate base-side compression spring extension of the vane walls (LW) which serves to anchor the louvre vane flexibly in the longitudinal mirrors (LS).

4. Mirror lighting unit according to Claims 1 and 2, characterised in that the joint produced when the sheet metal part (BT1) is shaped and present in the hood-shaped cover along the louvre vane (RL) takes the form of an overlapping joint (ÜS).

5. Mirror Lighting unit according to one of the preceding claims, characterised in that the contour of the sheet metal part (BT1), from which the louvre vane (RL) with hood-shaped cover can be shaped, is symmetrical to the ridge (KL) forming the peak of the double-parabola-shaped cross-section of the louvre vane.

6. Mirror lighting unit according to Claims 1 and 2, characterised in that in the case of the sheet metal part (BT2) of the further sheet metal sections adjoining the vane walls (LW) at the sides opposite their common ridge (KL) the sheet metal section representing the central part (MS) borders on one of the vane walls and the sheet metal parts providing the hoods (H), that is to say in each case one upper side (H1) and two slants sides (H2, H3), border on the other vane wall.

## Revendications

1. Appareil d'éclairage à réflecteurs pour une lampe tubulaire (L), notamment un tube fluorescent, comportant des réflecteurs longitudinaux (LS), qui s'étendent parallèlement à la lampe, des deux côtés de cette dernière, et des lamelles de paralume (RL) qui sont disposées au-dessous de la lampe (L) transversalement par rapport aux réflecteurs et dont le pied de leur section transversale de forme doublement parabolique est orienté vers la lampe, et dans laquelle les lamelles de paralume comportent, du côté du pied de leur section transversale et sur toute leur longueur, un capot (A) en forme de chapeau possédant des surfaces réfléchissantes, une ligne d'intersection entre le capot et un plan perpendiculaire à l'axe longitudinal de la lampe possédant une courbure concave symétrique par rapport à l'axe longitudinal de la lampe,
caractérisé par le fait que
pour la fabrication simple des lamelles de paralume (LR) ainsi que de leur capot en forme de chapeau à partir respectivement d'une pièce en tôle déformable (BT1, BT2), la courbure concave de la ligne d'intersection du capot en forme de chapeau est obtenue de façon approchée au moyen d'un élément médian plat (MS), qui se prolonge, des deux côtés, par un chapeau en forme de pyramide quadrangulaire (H), ouvert en direction du réflecteur longitudinal respectif proche (LS) et que l'angle d'inclinaison (ε) des faces supérieures obliques (H1), qui prolongent l'élément médian plat sur des côtés opposés, des chapeaux en forme de pyramide est dimensionné de manière que la forme de la ligne d'intersection des surfaces, qui en résulte, se rapproche d'une parabole.

2. Appareil d'éclairage à réflecteurs suivant la revendication 1, caractérisé par le fait que
la pièce en tôle (BT1), à partir de laquelle les lamelles de paralume (RL) peuvent être formées, avec un capot en forme de chapeau, possède deux éléments de tôle identiques, qui représentent les parois (LW) des lamelles et posèdent une ligne d'arête commune (KL), à laquelle se raccordent, sur les côtés opposés à Leur ligne d'arête commune, d'autres éléments en tôle, qui servent en commun à former l'élément médian (MS) et les chapeaux (H) qui jouxtent des deux côtés la partie médiane et qui sont constitués respectivement par la face supérieure (H1) et les deux faces obliques latérales (H2, H3).

3. Appareil d'éclairage à réflecteurs suivant les revendications 1 et 2, caractérisé par le fait que
la zone d'aboutement, qui est présente lors du formage de la pièce en tôle (BT1), dans le capot en forme de chapeau, est agencée, dans la direction dans laquelle s'étendent les lamelles de paralume (RL), sous la forme d'une fente étroite (SP), dont la largeur est dimensionnée pour permettre un débattement élastique suffisant de pression des parois (LW) des lamelles, du côté du pied, et servant à réaliser l'ancrage élastique des lamelles de paralume dans les réflecteurs longitudinaux (LS).

4. Appareil d'éclairage à réflecteurs suivant les revendications 1 et 2, caractérisé par le fait que
la zone d'aboutement, présente lors du formage de la pièce en tôle (BT1) dans le capot en forme de chapeau, est agencée, dans la direction dans laquelle s'étendent les lamelles de paralume (RL), sous la forme d'une zone d'aboutement en chevauchement (ÜS).

5. Appareil d'éclairage à réflecteurs suivant l'une des revendications précédentes, caractérisé par le fait que
le contour de la pièce en tôle (BT1), à partir de laquelle les lamelles de paralume (RL) peuvent être formées avec le capot en forme de chapeau, est symétrique par rapport à la ligne d'arête (KL) qui constitue la pointe de la section transversale en forme de parabole double des lamelles de paralume.

6. Appareil d'éclairage à réflecteurs suivant les revendications 1 et 2, caractérisé par le fait que
dans le cas de la pièce en tôle (BT2), parmi les autres éléments en tôle, qui se raccordent aux parois (LW) des lamelles sur les côtés opposés à leur ligne d'arête commune (KL), l'élément en tôle représentant l'élément médian (MS) se raccorde à une paroi de lamelle et que les pièces en tôle, qui forment les chapeaux (H), à savoir respectivement une face supérieure (H1) et deux faces obliques (H2,H3), se raccordent à l'autre paroi de lamelle.
